# FASCICULE DE BREVET EUROPEEN

(11) **EP 2 078 542 B1**
(45) Date de publication et mention de la délivrance du brevet: **03.07.2013**
(21) Numéro de dépôt: 09000059.7
(22) Date de dépôt: 06.01.2009
(51) Int. Cl.: A63C 7/10, A63C 9/084, A63C 9/00

(54) **Dispositif de retenue d'une chaussure sur une planche de glisse sur neige**
Vorrichtung zur Befestigung eines Schuhs auf einem Schneegleitbrett
Device for attaching a boot to a snow glideboard

(30) Priorité: 09.01.2008 FR 0800119
(43) Date de publication de la demande: 15.07.2009
(73) Titulaire: Skis Rossignol, 38430 Saint-Jean de Moirans (FR)
(72) Inventeur: Farges, Frédéric, 12 Rue Séraphin Martin 38430 Moirans (FR)
(74) Mandataire: Gasquet, Denis

(56) Documents cités:
- EP-A- 1 905 492
- DE-A1- 2 010 795
- DE-A1- 3 825 682
- FR-A- 2 548 916
- FR-A- 2 666 748
- ANONYMOUS: '08/09 Rossignol/Dynastar/Look/Roxy Manual', [en ligne] 30 Septembre 2008, FRANCE, pages 1 - 48, XP055037721 Extrait de l'Internet: <URL:http://www.wsco.ca/tech_info/techmanua l_bindings_dynastar skis 08.pdf> [extrait le 2012-09-10]

## Description

La présente invention concerne un dispositif de retenue d'une chaussure planche de glisse sur neige telle qu'un ski ou similaire.

De façon connue en soi, la chaussure du skieur, dans le cas d'un ski de type dit alpin, est retenue sur le ski de façon déclenchable, par son extrémité avant, par une fixation avant de sécurité appelée communément "butée" et, par son extrémité arrière, et notamment son talon, grâce à une fixation arrière de sécurité appelée communément "talonnière'.

Chacune des fixations, butée et talonnière sont destinées à retenir l'extrémité avant et arrière, correspondante de la semelle de la chaussure. Pour l'avant c'est la butée qui emboîte et retient l'extrémité avant et pour l'arrière c'est la talonnière qui emboîte et retient l'extrémité arrière, tandis que le dessous de la semelle est en appui pour l'avant sur un élément d'appui inférieur avant et pour l'arrière sur un élément arrière d'appui.

On sait que, pour une bonne conduite des skis, la chaussure doit, en position de retenue sur le ski, être dans une position longitudinale déterminée et précise sur le ski, pour permettre une pratique correcte du ski. Ainsi, les constructeurs apposent lors de la fabrication des skis de faire un marquage, qui doit correspondre au milieu de la semelle de la chaussure, quand elle est retenue sur le ski. De même, les fabricants de chaussures de ski indiquent par un marquage le milieu de la chaussure. Lors du montage des fixations de ski, les fixations avant et arrière doivent être fixées sur le ski dans des positions longitudinales déterminées, afin que le milieu de la chaussure corresponde au marquage fait sur le ski.

De façon traditionnelle les éléments d'appui inférieur avant et arrière sont constitués par des éléments indépendants respectivement de la butée et de la talonnière correspondante, ce qui pose un problème important de positionnement lors du réglage en position longitudinale de la butée et/ ou de la talonnière.

Le document DE 2010795 décrit un dispositif selon le préambule de la revendication 1.

Ainsi, le dispositif de retenue d'une chaussure sur une planche de glisse sur neige la chaussure qui y est retenue par son extrémité avant, par une fixation avant de sécurité appelée communément "butée" et, par son extrémité arrière, et notamment son talon, grâce à une fixation arrière de sécurité appelée communément "talonnière", la butée et la talonnière comprenant un corps respectivement sur lequel est montée de façon pivotante autour d'un axe respectivement vertical et horizontal une mâchoire de retenue respectivement, tandis que le dispositif comprend un élément avant d'appui inférieur sur lequel s'appuie le dessous de l'extrémité avant de la semelle, ainsi qu'un élément arrière d'appui inférieur sur lequel s'appuie le dessous de l'extrémité arrière de la semelle, tandis que l'élément arrière d'appui inférieur de la talonnière est constitué par le prolongement de la partie inférieur du corps pour former un ensemble monobloc arrière, qui est d'une seule et même pièce, caractérisé en ce que

et ledit prolongement s'étend au moins dans l'espace disposé à l'intérieur de la mâchoire sous l'arrière de la semelle de la chaussure, caractérisé en ce qu'un frein de ski est monté pivotant sur l'élément arrière d'appui inférieur.

Selon une autre caractéristique, afin de permettre le retrait du frein, le trou de pivotement transversal de ce dernier, réalisé dans la l'élément d'appui, est débouchant vers le bas tandis que l'élément d'appui comprend en plus deux dégagements avant débouchant vers l'avant et vers le bas.

Notons que l'ensemble monobloc, constitué par le corps et son élément arrière d'appui inférieur est en matière plastique, telle qu'une résine acétale, en polypropylène ou en polyamide.

Ajoutons que selon une autre caractéristique, l'ensemble monobloc arrière coopère avec une glissière réalisée dans une pièce de retenue arrière, pour pouvoir y coulisser longitudinalement et être verrouillé en position longitudinale choisie grâce à un système de verrou, tandis que le coulissement longitudinal de l'ensemble monobloc se fait grâce à une glissière réalisée dans la pièce de retenue arrière, tandis que chacune des bordures latérales de l'ensemble monobloc arrière comprend une rainure latérale qui s'étend sur toute la longueur de cet l'ensemble qui est en coopération avec la glissière.

Selon le mode préféré de l'invention, les branches transversales de pivotement du frein de ski qui pivotent dans le trou transversal de pivotement sont retenues vers le bas en position montée par les bordures latérales de la pièce de retenue, tandis que l'élément d'appui inférieur de la butée est constituée par le prolongement de la partie inférieure du corps pour former un ensemble monobloc avant.

D'autres caractéristiques et avantages de l'invention se dégageront de la description qui va suivre en regard des dessins annexés qui ne sont donnés qu'à titre d'exemples non limitatifs.

La figure 1 est une vue latérale d'un ski équipé des fixations de retenue de l'invention, la chaussure étant en position de retenue.

La figure 2 est une vue latérale de la butée avant, sans la mâchoire et son système élastique, c'est-à-dire du corps de butée et son prolongement servant d'appui vers la bas pour la chaussure.

La figure 3 est une vue latérale de la talonnière arrière, sans la mâchoire ni son levier de déchaussage, ni son système élastique, c'est-à-dire du corps de talonnière et son prolongement servant d'appui vers la bas pour la chaussure.

La figure 4 est une représentation en perspective de l'ensemble monobloc avant.

La figure 5 est une représentation en perspective de l'ensemble monobloc arrière.

La figure 6 est une vue de dessus en perspective représentant les pièces de retenue.

a La figure 7 est une vue similaire à la figure 5, mais l'ensemble monobloc arrière disposant de son frein de ski.

Comme cela apparaît à la figure 1, la chaussure (1) du skieur est retenue sur le ski (2) de façon déclenchable, par son extrémité avant (3), par une fixation avant de sécurité (4) appelée communément "butée" et, par son extrémité arrière, et notamment son talon (5), grâce à une fixation arrière de sécurité (6) appelée communément "talonnière".

La chaussure (1) doit, en position de retenue sur le ski, être dans une position longitudinale (Pc) déterminée sur le ski. Cette position doit être telle que le milieu de la semelle (Mc) corresponde à un marquage (Ms) fait généralement sur le ski (2) par son constructeur.

La butée (4) destinée à retenir l'avant de la chaussure par l'extrémité avant de la semelle, est constituée de façon connue en soit d'un corps (7) sur lequel est montée de façon pivotante autour d'un axe vertical (X, X'), une mâchoire de retenue (8). Le corps de la butée comprend de façon connue en soit un système élastique, généralement un ressort de compression qui est destiné à maintenir la mâchoire en position centrée, tout en lui autorisant un pivotement latéral afin de libérer la chaussure en cas de sollicitation dangereuse pour la jambe du skieur, le pivotement latéral se faisant contre l'action du système élastique.

La mâchoire (8) de la butée (4), est destinée à retenir aussi bien latéralement que verticalement vers le haut l'extrémité avant (3) de la chaussure. A cet effet la mâchoire (8) emboîte l'avant de la semelle de la chaussure tandis que le dessous (9) de l'extrémité avant (3) de la semelle est en appui vers le bas sur un élément avant d'appui inférieur (10).

l'élément avant d'appui inférieur (10) est constitué par le prolongement de la partie inférieur du corps pour former un ensemble monobloc avant (11), qui est d'une seule et même pièce. Ledit élément avant d'appui inférieur (10) s'étend vers le centre du ski, au moins dans l'espace disposé à l'intérieur de la mâchoire sous l'avant de la semelle. L'ensemble monobloc avant (11) est par exemple en matière plastique réalisé par injection, ledit plastique étant par exemple une résine acétale, en polypropylène ou en polyamide ou autre.

On ajoutera que la surface supérieure (100) de l'élément avant d'appui inférieur (10) comprend avantageusement une plaquette de glissement ( 101), telle qu'une plaquette antifriction réalisée par exemple en polyethylène ou en polytétrafluoréthylène (PTFE). Notons que le dessus de l'élément avant d'appui inférieur peut aussi comprendre une plaquette mobile latéralement afin d'accompagner le déplacement latéral de la chaussure.

Par ailleurs la butée est montée coulissante longitudinalement sur une pièce de retenue avant (12) solidaire du ski et par exemple fixée sur la surface supérieure (13) du ski (2). Ainsi la partie basse de l'ensemble monobloc avant (11) constitué par le corps (7) et l'élément d'appui coopère avec une glissière réalisée dans la pièce support, pour pouvoir y coulisser longitudinalement et être verrouillé en position longitudinale choisie grâce à un système de verrou.

En d'autres termes, la butée (4) est montée coulissante sur la pièce de retenue avant (12) pour y être retenue après réglage en position, dans une position longitudinale déterminée. A cet effet l'ensemble monobloc avant (11) coopère avec la pièce de retenue avant grâce à un système de glissière et coulisseau, tandis que la butée comprend un verrou mobile avantageusement sollicité en position de verrouillage par un système élastique tel qu'un ressort, ledit verrou comprenant une denture, destinée à coopérer avec des moyens complémentaires réalisés sur la pièce de retenue avant (12) tel qu'une denture (14) constituée par une succession de dents. Le verrou peut être soulevé de préférence manuellement ou avec un outil approprié pour permettre le réglage facile. On notera que la glissière avant (120) de la pièce de retenue avant (12) est ouverte vers l'arrière, de façon à pouvoir retirer la butée de sa pièce de retenue arrière par coulissement vers l'arrière. Bien entendu, on pourrait prévoir une ouverture vers l'avant sans pour autant sortir du cadre de l'invention.

Afin de réaliser le coulissement et la retenue de la butée (4) dans la glissière avant (120), chacune des bordures latérales de l'ensemble monobloc avant (11) comprend une rainure latérale (110) qui s'étend sur la longueur de l'ensemble monobloc avant (11). On a donc compris que grâce au fait que le corps (7) se prolonge par sa partie inférieure vers l'arrière pour former l'élément avant d'appui inférieur (10) la longueur (L1) de coulissement dans la glissière est importante ce qui permet d'avoir un coulissement parfait, et une excellente retenue vers le haut.

La talonnière (6) destinée à retenir le talon de la chaussure par son extrémité arrière de la semelle, est constituée de façon connue en soit d'un corps (15) sur lequel est montée de façon pivotante autour d'un axe horizontal transversal (Y, Y'), une mâchoire de retenue (16). Le corps (15) de la talonnière (6) comprend de façon connue en soit un système élastique, généralement un ressort de compression qui est destiné à maintenir la mâchoire en position de retenue du talon, tout en lui autorisant un pivotement vers le haut afin de libérer la chaussure en cas de sollicitation dangereuse pour la jambe du skieur, le pivotement latéral se faisant contre l'action du système élastique.

La mâchoire (16) est destinée à emboîter l'arrière de la semelle de la chaussure tandis que le dessous (17) de l'extrémité arrières de la semelle est en appui vers le bas sur un élément arrière d'appui inférieur (18).

Selon l'invention l'élément arrière d'appui inférieur (18) est constitué par le prolongement de la partie inférieur du corps pour former un ensemble monobloc arrière (19), qui est d'une seule et même pièce. Ledit élément d'appui arrière (18) s'étend vers le centre du ski, au moins dans l'espace disposé à l'intérieur de la mâchoire sous l'arrière de la semelle. L'ensemble monobloc arrière (19) est par exemple en matière plastique réalisé par injection, ledit plastique étant par exemple une résine acétale, en polypropylène ou en polyamide éventuellement chargé, ou autre.

Par ailleurs la talonnière (6) est montée coulissante longitudinalement sur une pièce de retenue arrière (12') solidaire du ski et par exemple fixée sur la surface supérieure (13) du ski (2). Ainsi la partie basse de l'ensemble monobloc arrière (19) constitué par le corps (15) et son prolongement avant constituant l'élément arrière d'appui inférieur (18) coopère avec une glissière réalisée dans la pièce support, pour pouvoir y coulisser longitudinalement et être verrouillé en position longitudinale choisie grâce à un système de verrou.

En d'autres termes, la talonnière (6) est montée coulissante sur la pièce de retenue (12') pour y être retenue après réglage en position, dans une position longitudinale déterminée. A cet effet l'ensemble monobloc arrière (19) coopère avec la pièce de retenue (12') grâce à un système de glissière et coulisseau, tandis que la dite fixation comprend un verrou mobile avantageusement sollicité en position de verrouillage par un système élastique tel qu'un ressort, ledit verrou comprenant une denture, destinée à coopérer avec des moyens complémentaires réalisés sur la pièce de retenue avant tel qu'une denture (14') constituée par une succession de dents.. Le verrou peut être soulevé de préférence manuellement ou avec un outil approprié pour permettre le réglage facile. On notera que la glissière arrière (120') de la pièce de retenue arrière (12') est ouverte vers l'arrière de façon à pouvoir retirer la talonnière de sa pièce de retenue arrière par coulissement vers arrière.

Afin de réaliser le coulissement et la retenue de la talonnière (6) dans la glissière (120'), chacune des bordures latérales de l'ensemble monobloc arrière comprend une rainure latérale (110') qui s'étend sur la longueur de l'ensemble monobloc arrière (19), au moins dans sa partie en coopération avec la glissière. On a compris que grâce au fait que le corps (15) se prolonge par sa partie inférieure vers l'avant pour former l'élément arrière d'appui inférieur (18) la longueur (L2) de coulissement dans la glissière est importante ce qui permet d'avoir un coulissement parfait, et une excellente retenue vers le haut.

On a compris que l'élément d'appui arrière (18) servait d'appui vers le bas pour le talon, mais on ajoutera aussi que cet élément qui fait partie de l'ensemble monobloc arrière sert aussi de pièce de retenue pour le frein de ski (20). Ainsi le frein de ski (20) est monté pivotant sur l'élément arrière d'appui inférieur (18) et donc sur l'ensemble monobloc arrière (19). On ajoutera par ailleurs que le frein est monté de façon amovible de façon à ce qu'il puisse être retiré facilement de son support (18), une fois la talonnière retirée de sa glissière de retenue. Afin de permettre le retrait du frein, on notera que le trou de pivotement transversal (180) de ce dernier, réalisé dans l'élément d'appui (18), est débouchant vers le bas (BA) tel que cela est illustré plus particulièrement aux figures 3, 5 et 7, tandis que l'élément d'appui comprend en plus deux dégagements avant (181, 181') débouchant vers l'avant (AV) et vers le bas (BA). Par ailleurs on a compris aussi que les branches transversales de pivotement (200a, 200b) du frein de ski qui pivotent dans le trou transversal de pivotement (180) sont retenues vers le bas en position montée par les bordures latérales (121a, 121b) de la pièce de retenue (12').

On notera que les glissières de retenue (120, 120') pourraient ne pas être réalisées par des pièces fixées au ski tel qu'illustré mais faire partie intégrante du ski. Ajoutons aussi que les deux glissières de retenue avant (120) et arrière (120') peuvent être soit indépendantes soit monobloc réalisée par une seule, pièce avantageusement mono matière. Quand elles sont indépendantes elles peuvent avantageusement comprendre un emboîtement réciproque central.

## Revendications

1. Dispositif de retenue d'une chaussure (1) sur une planche de glisse sur neige (2) la chaussure étant retenue par son extrémité avant (3), par une fixation avant de sécurité (4) appelée communément "butée" et, par son extrémité arrière, et notamment son talon (5), grâce à une fixation arrière de sécurité (6) appelée communément "talonnière", la butée (4) et la talonnière (6) comprenant un corps respectivement (7,15) sur lequel est montée de façon pivotante autour d'un axe respectivement vertical et horizontal une mâchoire de retenue respectivement (8, 16), tandis que le dispositif comprend un élément avant d'appui inférieur (10) sur lequel s'appuie le dessous (9) de l'extrémité avant (3) de la semelle, ainsi qu'un élément arrière d'appui inférieur (18) sur lequel s'appuie le dessous (17) de l'extrémité arrière (5) de la semelle, tandis que l'élément arrière d'appui inférieur (18) de la talonnière est constitué par le prolongement de la partie inférieur du corps (15) pour former un ensemble monobloc arrière (19), qui est d'une seule et même pièce, et que ledit prolongement s'étend au moins dans l'espace disposé à l'intérieur de la mâchoire sous l'arrière de la semelle de la chaussure, **caracterisé en ce que** un frein de ski (20) est monté pivotant sur l'élément arrière d'appui inférieur (18).

2. Dispositif de retenue d'une chaussure sur une planche de glisse sur neige, selon la revendication précédente, **caractérisé en ce qu'**afin de permettre le retrait du frein, le trou de pivotement transversal (180) de ce dernier, réalisé dans la l'élément d'appui (18), est débouchant vers le bas tandis que l'élément d'appui comprend en plus deux dégagements avant (181, 181') débouchant vers l'avant (AV) et vers le bas (BA).

3. Dispositif de retenue d'une chaussure sur une planche de glisse sur neige selon l'une quelconque des revendications précédentes, **caractérisé en ce que** l'ensemble monobloc (19), constitué par le corps (15) et son élément arrière d'appui inférieur (18) est en matière plastique.

4. Dispositif de retenue d'une chaussure sur une planche de glisse sur neige selon la revendication précédente, **caractérisé en ce que** la matière plastique est une résine acétale, en polypropylène ou en polyamide.

5. Dispositif de retenue d'une chaussure sur une planche de glisse sur neige selon l'une quelconque des revendications précédentes, **caractérisé en ce que** l'ensemble monobloc arrière (19) coopère avec une glissière réalisée dans une pièce de retenue arrière (12'), pour pouvoir y coulisser longitudinalement et être verrouillé en position longitudinale choisie grâce à un système de verrou.

6. Dispositif de retenue d'une chaussure sur une planche de glisse sur neige selon la revendication précédente, **caractérisé en ce que** le coulissement longitudinal de l'ensemble monobloc se fait grâce à une glissière (120') réalisée dans la pièce de retenue arrière, tandis que chacune des bordures latérales de l'ensemble monobloc arrière comprend une rainure latérale (110') qui s'étend sur toute la longueur (L2) de cet l'ensemble (19) qui est en coopération avec la glissière.

7. Dispositif de retenue d'une chaussure sur une planche de glisse sur neige selon la revendication précédente, caractérisé en ce les branches transversales de pivotement (200a, 200b) du frein de ski qui pivotent dans le trou transversal de pivotement (180) sont retenues vers le bas en position montée par les bordures latérales (121a, 121 b) de la pièce de retenue (12').

8. Dispositif de retenue d'une chaussure sur une planche de glisse sur neige selon l'une quelconque des revendications précédentes, **caractérisé en ce que** l'élément d'appui inférieur (10) de la butée (4) est constituée par le prolongement de la partie inférieure du corps (7) pour former un ensemble monobloc avant (11).

9. Dispositif de retenue d'une chaussure sur une planche de glisse sur neige selon la revendication précédente, **caractérisé en ce que** l'élément d'appui inférieur (10) comprend une plaquette de glissement (101).

10. Dispositif de retenue d'une chaussure sur une planche de glisse sur neige selon la revendication précédente, **caractérisé en ce que** la butée (4) est montée coulissante longitudinalement sur une pièce de retenue avant (12) solidaire du ski.

11. Dispositif de retenue d'une chaussure sur une planche de glisse sur neige, selon la revendication précédente, **caractérisé en ce que** la partie basse de l'ensemble monobloc avant (11) constitué par le corps (7) et l'élément d'appui coopère avec une glissière réalisée dans la pièce support, pour pouvoir y coulisser longitudinalement et être verrouillé en position longitudinale choisie grâce à un système de verrou.

## Patentansprüche

1. Vorrichtung zur Befestigung eines Schuhs (1) auf einem Schneegleitbrett (2), wobei der Schuh mit seinem vorderen Ende (3) durch eine vordere Sicherheitsbefestigung (4), allgemein "Vorderbacken" genannt, und mit seinem hinteren Ende und insbesondere seiner Ferse (5) durch eine hintere Sicherheitsbefestigung (6), allgemein "Fersenbacken" genannt, gehalten wird, wobei der Vorderbacken (4) und der Fersenbacken (6) jeweils einen Körper (7, 15) umfassen, auf dem schwenkbar um eine jeweils vertikale und horizontale Achse eine Haltebacke (8, 16) montiert ist, während die Vorrichtung ein vorderes unteres Stützelement (10), auf dem die Unterseite (9) des vorderen Endes (3) der Sohle abgestützt ist, sowie ein hinteres unteres Stützelement (18) umfasst, auf dem die Unterseite (17) des hinteren Endes (5) der Sohle abgestützt ist, während das hintere untere Stützelement (18) des Fersenbackens durch die Verlängerung des Unterteils des Körpers (15) gebildet ist, um eine hintere einstückige Einheit (19) zu bilden, die aus einem einzigen und selben Stück ist, und während sich die Verlängerung mindestens in dem Raum erstreckt, der im Inneren der Haltebacke unter dem hinteren Bereich der Sohle des Schuhs angeordnet ist, **dadurch gekennzeichnet, dass** eine Schibremse (20) schwenkbar auf dem hinteren unteren Stützelement (18) montiert ist.

2. Vorrichtung zur Befestigung eines Schuhs auf einem Schneegleitbrett nach dem vorhergehenden Anspruch, **dadurch gekennzeichnet, dass**, um das Zurückziehen der Bremse zu ermöglichen, das Querschwenkloch (180) dieser letztgenannten, das in dem Stützelement (18) vorgesehen ist, nach unten mündet, während das Stützelement zusätzlich zwei vordere Ausnehmungen (181, 181') umfasst, die nach vorne (AV) und nach unten (BA) münden.

3. Vorrichtung zur Befestigung eines Schuhs auf einem Schneegleitbrett nach einem der vorhergehenden Ansprüche, **dadurch gekennzeichnet, dass** die einstückige Einheit (19), die vom Körper (15) und ihrem hinteren unteren Stützelement (18) gebildet ist, aus Kunststoff ist.

4. Vorrichtung zur Befestigung eines Schuhs auf einem Schneegleitbrett nach dem vorhergehenden Anspruch, **dadurch gekennzeichnet, dass** der Kunststoff ein Acetalharz, aus Polypropylen oder aus Polyamid ist.

5. Vorrichtung zur Befestigung eines Schuhs auf einem Schneegleitbrett nach einem der vorhergehenden Ansprüche, **dadurch gekennzeichnet, dass** die hintere einstückige Einheit (19) mit einer Gleitschiene zusammenwirkt, die aus einem hinteren Haltestück (12') hergestellt ist, um in dieser längs gleiten und in einer ausgewählten Längsposition mit einem Riegelsystem verriegelt werden zu können.

6. Vorrichtung zur Befestigung eines Schuhs auf einem Schneegleitbrett nach dem vorhergehenden Anspruch, **dadurch gekennzeichnet, dass** das Längsgleiten der einstückigen Einheit mit einer Gleitschiene (120') erfolgt, die in dem hinteren Haltestück vorgesehen ist, während jeder der Seitenränder der hinteren einstückigen Einheit eine seitliche Nut (110') umfasst, die sich über die gesamte Länge (L2) dieser Einheit (19) erstreckt, die mit der Gleitschiene zusammenwirkt.

7. Vorrichtung zur Befestigung eines Schuhs auf einem Schneegleitbrett nach dem vorhergehenden Anspruch, **dadurch gekennzeichnet, dass** die Querschwenkabschnitte (200a, 200b) der Schibremse, die in dem Querschwenkloch (120) schwenken, durch die Seitenränder (121a, 121b) des Haltestücks (12') nach unten in montierter Position gehalten werden.

8. Vorrichtung zur Befestigung eines Schuhs auf einem Schneegleitbrett nach einem der vorhergehenden Ansprüche, **dadurch gekennzeichnet, dass** das untere Stützelement (10) des Vorderbackens (4) von der Verlängerung des Unterteils des Körpers (7) gebildet ist, um eine vordere einstückige Einheit (11) zu bilden.

9. Vorrichtung zur Befestigung eines Schuhs auf einem Schneegleitbrett nach dem vorhergehenden Anspruch, **dadurch gekennzeichnet, dass** das untere Stützelement (10) eine Gleitplatte (101) umfasst.

10. Vorrichtung zur Befestigung eines Schuhs auf einem Schneegleitbrett nach dem vorhergehenden Anspruch, **dadurch gekennzeichnet, dass** der Vorderbacken (4) längs auf einem vorderen, mit dem Schi verbundenen Haltestück (12) gleitend montiert ist.

11. Vorrichtung zur Befestigung eines Schuhs auf einem Schneegleitbrett nach dem vorhergehenden Anspruch, **dadurch gekennzeichnet, dass** der untere Teil der vorderen einstückigen Einheit (11), die von dem Körper (7) und dem Stützelement gebildet ist, mit einer Gleitschiene zusammenwirkt, die in dem Stützelement vorgesehen ist, um in dieser längs gleiten und in einer ausgewählten Längsposition durch ein Riegelsystem verriegelt werden zu können.

## Claims

1. Device for holding a boot (1) on a snowboard (2), the boot being held by its front end (3) by a front safety fixing (4) commonly referred to as a "toepiece", and by its rear end, and in particular its heel (5), by means of a rear safety fixing (6) commonly referred to as a "heelpiece", the toepiece (4) and the heelpiece (6) comprising a body respectively (7, 15) on which a retaining jaw respectively (8, 16) is mounted so as to pivot about an axis respectively vertical and horizontal, while the device comprises a front bottom support element (10) on which the underside (9) of the front end (3) of the sole rests, as well as a rear bottom support element (18) on which the underside (17) of the rear end (5) of the sole rests, while the rear bottom support element (18) of the heelpiece is formed by the extension of the bottom part of the body (15) in order to form a one-piece rear assembly (19), which is a single piece, and said extension extends at least in the space disposed inside the jaw under the rear of the sole of the boot, **characterised in that** a ski brake (20) is mounted so as to pivot on the rear bottom support element (18).

2. Device for holding a boot on a snowboard according to the preceding claim, **characterised in that**, in order to enable the brake to be withdrawn, the hole (180) for transverse pivoting of the latter, produced in the support element (18), emerges downwards while the support element comprises in addition two front recesses (181, 181') emerging towards the front (AV) and towards the bottom (BA).

3. Device for holding a boot on a snowboard according to any one of the preceding claims, **characterised in that** the single-piece assembly (19) which is formed by the body (15) and its rear bottom support element (18) is made from plastics material.

4. Device for holding a boot on a snowboard according to the preceding claim, **characterised in that** the plastics material is an acetal resin or polypropylene or polyamide.

5. Device for holding a boot on a snowboard according to any one of the preceding claims, **characterised in that** the rear one-piece assembly (19) cooperates with a runner produced in a rear holding piece (12'), in order to be able to slide therein longitudinally and be locked in a chosen longitudinal position by means of a bolt system.

6. Device for holding a boot on a snowboard according to the preceding claim, **characterised in that** the longitudinal sliding of the one-piece assembly takes place by means of a runner (120') produced in the rear holding piece, while each of the lateral sides of the rear one-piece assembly comprises a lateral groove (110') that extends over the entire length (L2) of this assembly (19) that cooperates with the runner.

7. Device for holding a boot on a snowboard according to the preceding claim, **characterised in that** the transverse pivot arms (200a, 200b) of the ski brake that pivot in the transverse pivot hole (180) are held downwards in the mounted position by the lateral sides (121a, 121b) of the holding piece (12').

8. Device for holding a boot on a snowboard according to any one of the preceding claims, **characterised in that** the bottom support element (10) of the toepiece (4) is formed by the extension of the bottom part of the body (7) in order to form a front one-piece assembly (11).

9. Device for holding a boot on a snowboard according to the preceding claim, **characterised in that** the bottom support element (10) comprises a sliding plate (101).

10. Device for holding a boot on a snowboard according to the preceding claim, **characterised in that** the toepiece (4) is mounted so as to slide longitudinally on a front holding piece (12) secured to the ski.

11. Device for holding a boot on a snowboard according to the preceding claim, **characterised in that** the bottom part of the front one-piece assembly (11) formed by the body (7) and the support element cooperates with a runner produced in the supporting piece, in order to be able to slide therein longitudinally and be locked in a chosen longitudinal position by means of a bolt system.
